# EUROPÄISCHE PATENTSCHRIFT

(11) **EP 0 539 852 B1**
(45) Veröffentlichungstag und Bekanntmachung des Hinweises auf die Patenterteilung: **19.10.1994**
(21) Anmeldenummer: 92117972.7
(22) Anmeldetag: 21.10.1992
(51) Int. Cl.: B67C 3/24

(54) **Getränkefüllvorrichtung mit gasdruckbetätigten Hubzylindern**
Filling machine with lifting cylinders actuated by gas pressure
Machine de remplissage avec vérins pneumatiques de levage

(30) Priorität: 26.10.1991 DE 4135437
(43) Veröffentlichungstag der Anmeldung: 05.05.1993
(73) Patentinhaber: ORTMANN + HERBST Maschinen- und Anlagenbau GmbH, 22309 Hamburg (DE)
(72) Erfinder: Lühmann, Peter, W-2000 Hamburg 60 (DE)
(74) Vertreter: Schaefer, Konrad, Dipl.-Phys.

(56) Entgegenhaltungen:
- EP-A- 0 402 643
- FR-A- 2 502 606

## Beschreibung

Die Erfindung betrifft eine Vorrichtung nach dem Oberbegriff des Hauptanspruches zum Füllen von Getränken in Behälter wie Flaschen oder Dosen.

Gängige Getränkefüllvorrichtungen enthalten z.B. einen rotierenden Ring, an dem nach unten weisende Füllorgane befestigt sind. Unterhalb dazu ist ein weiterer synchron rotierender Ring vorgesehen, an dem den Füllorganen zugeordnete Halteeinrichtungen für die zu füllenden Behälter vorgesehen sind. Bei den Halteeinrichtungen kann es sich z.B. um Hubteller handeln, die den Boden der Behälter abstützen. Bei der Behandlung von PET-Flaschen, die in ihrem Halsbereich einen Kragen aufweisen, können die Halteeinrichtungen aber auch stangenförmige Führungselemente sein, die die Kunststoffflaschen im Halsbereich mit Zangen umgreifen.

Der typische Füllvorgang sieht nun in etwa folgendermaßen aus. An einem definierten Punkt werden der Getränkefüllmaschine die zu füllenden Behälter mittels eines Sternrades zugeführt. Nach dem Eintritt in die Getränkefüllmaschine werden die umlaufenden Behälter dann jeweils von den Halteeinrichtungen angehoben und mit ihren Öffnungen gegen die Füllorgane gepreßt. Nach dem Füllvorgang werden die Behälter wieder abgesenkt und dann aus der Getränkefüllmaschine ausgeschleust.

Bei herkömmlichen Getränkefüllmaschinen, siehe z.B. EP-A-402 643, werden die Haltevorrichtungen jeweils in einem gasdruckbetätigten Hubzylinder gelagert. Die Hubzylinder ihrerseits sind über eine Ringleitung miteinander verbunden und arbeiten damit praktisch nach dem Prinzip von Luftfedern. Die Steuerung der Halteeinrichtungen geschieht durch Führungselemente, die diese z.B. im Bereich der Flascheneingabe bzw. der Ausgabe absenken und niederhalten.

Die Ringleitung wird in Abhängigkeit von der Dichtigkeit der Zylinder ständig von außen über eine Zufuhrleitung mit Druckgas beaufschlagt. Um eine Schmierung der Zylinder zu gewährleisten, wird das Druckgas in der Zufuhrleitung mit Öl vernebelt.

Nachteilig bei den bekannten Getränkefüllvorrichtungen ist die Störanfälligkeit der Zylinder, insbesondere bei Hochleistungsbetrieb, die auf mangelnder Ölversorgung beruht. Da bei den bekannten Konstruktionen eine Ölversorgung in der Zufuhrleitung vorgesehen ist, wird im wesentlichen nur einmal morgens beim Hochfahren der Anlage geölt, wenn Druckgas bis zum Aufbau des endgültigen Druckes in die Ringzylinder gepreßt wird. Anschließend während des Betriebes wird durch die Zufuhrleitung und somit von der Ölversorgung her nur noch wenig Druckluft zugeführt, und zwar nur soviel, wie durch Dichtungsverluste an den Zylindern verloren geht. Daher wird während des Betriebes kaum noch Öl zugeführt. Die Zylinder können somit trockenlaufen und festfressen. Diese Gefahr betrifft insbesondere diejenigen Zylinder, die am weitesten entfernt von der Einmündung der Zufuhrleitung in die Ringleitung liegen und die daher bereits bei der ersten Ölversorgung nur noch wenig Öl bekommen.

Aufgabe der vorliegenden Erfindung ist es, ausgehend von dem zitierten Stand der Technik, eine Flaschenfüllmaschine zu schaffen, bei der eine bessere Schmierung der Hubzylinder gewahrleistet ist.

Diese Aufgabe wird mit Hilfe des kennzeichnenden Merkmales des Anspruchs 1 gelöst.

Erfindungsgemäß ist in der Ringleitung eine Vorrichtung zur Versorgung mit Öl vorgesehen. Diese wird ständig von Druckgas durchströmt, da dieses in der Ringleitung durch die auf- und abbewegten Zylinder hin- und hergepumpt wird. Die Ölversorgung der Zylinder wird also umso besser, je schneller diese bewegt werden. Eine Ölunterversorgung bei Hochleistungsbetrieb kann daher ausgeschlossen werden. Die Ölversorgungsvorrichtung in der Ringleitung kann zusätzlich zu einer Ölversorgungsvorrichtung in der Zufuhrleitung vorgesehen sein oder diese vollständig ersetzen.

Durch die auf- und abbewegten Zylinder findet zwar eine Pumpwirkung innerhalb der Ringleitung statt, diese beschränkt sich aber im wesentlichen auf ein Hin- und Herpumpen des Druckgases zwischen benachbarten Zylindern. Wenn an einer Stelle der Ringleitung eine Ölversorgungsvorrichtung vorgesehen ist, so kann es unter Umständen vorkommen, dar diese weit entferntliegende Zylinder nicht ordnungsgemäß mit Öl versorgen kann. Vorteilhaft sind daher die Merkmale des Anspruches 2 vorgesehen. Das Rückschlagventil bewirkt bei beliebigen Pumpbewegungen der einzelnen Zylinder stets eine Zwangsströmung in einer Richtung um die Ringleitung herum. Dadurch werden automatisch alle Zylinder gleichgut mit Öl versorgt. Außerdem ergibt sich der Vorteil, daß Ölanreicherungsvorrichtungen einsetzbar sind, die nur bei Gasdurchströmung in einer Richtung funktionieren.

Im folgenden soll die Erfindung an Hand einer ein Ausführungsbeispiel zeigenden Abbildung näher erläutert werden.

Die Abbildung zeigt eine Teildraufsicht auf einen unteren Ring 11 einer Flaschenfüllmaschine 10. Der Ring 11 ist über Träger 12 an einer rotierenden Mittelachse 13 befestigt. Der Ring 11 trägt Hubzylinder 14, in denen Hubteller 15 gelagert sind. Die Hubteller 15 dienen jeweils zur Aufnahme einer nicht dargestellten Flasche. Die Flaschen werden der Flaschenfüllmaschine 10 durch eine Belieferungsvorrichtung 16 über ein Sternrad 17 zugeführt. Die Ausgabe der gefüllten Flaschen erfolgt in entgegengesetzter Weise durch die Vorrichtung 18 mittels eines Sternrades 19.

Die Hubzylinder 14 sind über Anschlüsse 20 mit einer Ringleitung 21 verbunden. In der Ringleitung 21 sind ein nur schematisch dargestellter Öler 22 und ein Rückschlagventil 23 angeordnet.

Die Zuführung, über die der Ringleitung 21 von außen her ständig Druckgas zugeführt wird, wurde aus Übersichtlichkeitsgründen weggelassen.

Weiterhin ist auf der Abbildung stark schematisiert eine Absenkkurve 24 zu erkennen, die im Bereich der Vorrichtungen 16 und 18 im Eingriff mit unterhalb der Hubteller angeordneten, diese betätigenden Mitnehmern, die in der Zeichnung nicht zu erkennen sind, die Hubteller 15 abwärts drückt. Die Absenkkurve 24 ist über nicht gezeigte Befestigungsvorrichtungen ortsfest installiert.

Im Betrieb dreht sich nun der Ring 11 in Pfeilrichtung, wobei die Hubteller 15 nacheinander in Eingriff mit der Absenkkurve 24 gelangen, die sie absenkt bzw. niedergedrückt hält. Während der Auf- und Abbewegung des Hubtellers wird Luft aus dem jeweiligen Zylinder 14 hinausgepreßt bzw. hineingesaugt. Das Rückschlagventil 23 sorgt nun dafür, daß die durch die Hubtellerbewegungen bewirkten Pumpeffekte zu einer einheitlichen Strömung in der gesamten Ringleitung 21 führen.

Aufgrund dieser Strömung gelangt das Druckgas mit einer hohen Austauschrate in den Öler 22. Dies bewirkt eine schnelle und gleichmäßige Verteilung des Ölnebels auf alle Hubzylinder 14 und gewährleistet so eine Schmierung aller Zylinder 14.

Die Ringleitung 21 wird über eine nicht dargestellte Zufuhrleitung ständig mit Druckgas versorgt. In dieser Zufuhrleitung kann ebenfalls ein Öler vorgesehen sein.

## Patentansprüche

1. Getränkefüllvorrichtung mit mehreren endlos umlaufenden Füllorganen und den Füllorganen zugeordneten synchron dazu umlaufenden Halteeinrichtungen, die die zu füllenden Behälter mit ihren Öffnungen gegen das Füllorgan anpressen und nach dem Füllvorgang wieder absenken, wobei die Haltevorrichtungen einzeln jeweils in gasdruckbetätigten Hubzylindern gelagert sind, die ihrerseits über eine Ringleitung miteinander verbunden und mit Druckgas versorgt sind, dadurch gekennzeichnet, daß innerhalb der Ringleitung (21) mindestens eine Vorrichtung (22) vorgesehen ist, die das Druckgas mit Öl anreichert.

2. Vorrichtung nach Anspruch 1, dadurch gekennzeichnet, daß zusätzlich in der Ringleitung (21) ein Rückschlagventil (23) vorgesehen ist.

## Claims

1. Beverage filling apparatus with a plurality of endless rotating filling elements and holding devices which are associated with the filling elements and rotate synchronously therewith and which press the openings of the containers to be filled against the filling element and lower them again after the filling process, whereby the holding devices are individually mounted in respective lifting cylinders which are actuated by compressed gas and which for their part are connected together by means of a ring conduit and are supplied with compressed gas, characterised in that provided within the ring conduit (21) there is at least one device (22) which enriches the compressed gas with oil.

2. Apparatus as claimed in Claim 1, characterised in that a non-return valve (23) is additionally provided in the ring conduit (21).

## Revendications

1. Machine de remplissage de boissons munie de plusieurs organes de remplissage en circulation sans fin, ainsi que de dispositifs de maintien affectés à ces organes de remplissage et en circulation synchrone avec ceux-ci, et qui pressent les récipients à remplir avec leur ouverture contre l'organe de remplissage et les en dégagent à nouveau vers le bas une fois le remplissage effectué, ces dispositifs de maintien étant individuellement logés dans des vérins pneumatiques de levage reliés entre eux par une conduite circulaire qui les alimente en gaz sous pression, **caractérisée en ce que** la conduite circulaire (21) est équipée d'au moins un dispositif (22) destiné à enrichir le gaz sous pression en huile.

2. Machine selon la revendication 1, **caractérisée en ce que** la conduite circulaire (21) est en outre équipée d'un clapet de retenue (23).
